# FASCICULE DE BREVET EUROPEEN

(11) **EP 3 346 132 B1**
(45) Date de publication et mention de la délivrance du brevet: **26.02.2020**
(21) Numéro de dépôt: 18150265.9
(22) Date de dépôt: 04.01.2018
(51) Int. Cl.: F04C 2/10, F04C 15/00

(54) **GROUPE DE LUBRIFICATION POUR TURBOMACHINE D'AÉRONEF ET COMPRENANT UNE DYNAMO-POMPE**
SCHMIEREINHEIT FÜR TURBOTRIEBWERK EINES LUFTFAHRZEUGS, DIE EINE DYNAMOPUMPE UMFASST
LUBRICATING UNIT FOR AN AIRCRAFT TURBINE ENGINE, COMPRISING A DYNAMO-PUMP

(30) Priorité: 09.01.2017 BE 201705005
(43) Date de publication de la demande: 11.07.2018
(73) Titulaire: SAFRAN AERO BOOSTERS S.A., 4041 Herstal (BE)
(72) Inventeur: CHENOUX, Mathieu, 6700 Arlon (BE); MARICHAL, Michael, 1160 Audergehm (BE)
(74) Mandataire: Gevers Patents

(56) Documents cités:
- EP-A2- 1 284 213
- WO-A2-2013/185127
- DE-A1- 10 214 637
- FR-A1- 3 027 625
- US-A1- 2010 130 327
- US-H1- H1 966

## Description

### Domaine technique

Selon un premier aspect, la présente invention concerne un groupe de lubrification pour turbomachine d'aéronef. Selon un deuxième aspect, la présente invention concerne une méthode de conversion d'énergie mécanique en énergie hydraulique et énergie électrique.

### Art antérieur

Il peut être intéressant de placer dans un groupe de lubrification d'une turbomachine d'aéronef des dispositifs électriques auxiliaires, comme des capteurs, aidant au fonctionnement dudit groupe de lubrification. Dans des systèmes connus, ces dispositifs électriques auxiliaires sont alimentés par une source externe au groupe de lubrification. Cela entraine des problèmes d'intégration des connexions électriques avec l'extérieur du groupe de lubrification. En effet, comme les spécifications en alimentation de chaque modèle de groupe de lubrification peuvent être différentes, en fonction des dispositifs électriques auxiliaires intégrés, les arrivées en électricité peuvent devoir être modifiées selon le modèle de groupe de lubrification. En outre, en particulier dans le cas d'un groupe de lubrification pour turbomachine d'aéronef, le câblage peut devoir rejoindre le fuselage de l'aéronef, ce qui le rend compliqué et potentiellement sujet aux ruptures.

Il existe donc un problème de fournir de l'électricité à des dispositifs électriques auxiliaires d'un groupe de lubrification pour turbomachine d'aéronef à partir d'une source interne au groupe de lubrification.

Une solution possible est d'installer un générateur électrique dans le groupe de lubrification. Cela donnerait cependant un système lourd, cher et encombrant.

Le document US2010/130327 A1 décrit une pompe comprenant un pignon et une couronne. Le rotor d'un moteur est fixé à la couronne.

Le document WO2013/185127 A2 décrit un générateur pompe.

Le document FR3027625 A1 décrit une turbomachine pour aéronef comprenant un générateur de courant électrique permettant l'injection d'huile depuis l'intérieur d'un arbre de turbine.

Le document US8143754 B2 divulgue un système de générateur pour véhicule comprenant un moteur hydraulique et un générateur électrique. Le moteur hydraulique convertit de la puissance hydraulique en énergie mécanique de rotation, et le générateur convertit l'énergie mécanique de rotation en énergie électrique. Ce système pourrait être intégré dans un groupe de lubrification. Cependant, cela nécessiterait d'y intégrer aussi un pompe en amont du moteur hydraulique pour l'alimenter, et cette pompe devrait être alimentée en énergie électrique. Ce système connu ne résout donc pas le problème de fournir de l'électricité à partir d'un groupe de lubrification. En outre, la nécessité d'installer une pompe, un moteur hydraulique et un générateur électrique dans le groupe de lubrification rend l'ensemble particulièrement encombrant, onéreux et lourd.

### Résumé de l'invention

Selon un premier aspect, un des buts de l'invention est de fournir un groupe de lubrification équipé d'un générateur électrique bon marché, et dont la présence a peu d'influence sur le volume et le poids du groupe de lubrification.

A cet effet, l'invention propose une turbomachine d'aéronef selon la revendication 1.

Le générateur électrique prévu dans l'invention a une fonction de pompe en plus de sa fonction de génération d'énergie électrique. Il forme donc, en une seule unité, un générateur et une pompe. Lorsqu'il est intégré dans le groupe de lubrification, il peut se substituer à une pompe. Puisque selon l'agencement du générateur électrique, le rotor et le stator sont autour du pignon et de la couronne, le générateur électrique ne prend pas, ou guère, plus de place que la pompe qu'il remplace. Cela le rend particulièrement facile à intégrer dans le groupe de lubrification et cela permet que sa présence n'augmente pas sensiblement le volume ou le poids du groupe de lubrification.

En outre, le générateur électrique prévu dans l'invention est prévu pour être entrainé, via le moyen d'entrainement, par un dispositif mécanique d'entrainement qui peut être un arbre moteur d'une turbomachine comprenant le groupe de lubrification. De cette manière, un mouvement, par exemple une rotation de ce dispositif mécanique d'entrainement entraine une rotation du pignon, qui entraine une rotation de la couronne et ainsi pompe le fluide. En même temps, les aimants du rotor tournent avec la couronne et cette rotation produit de l'énergie électrique dans les bobines du stator. Par conséquent, l'énergie mécanique provenant de la rotation de l'arbre moteur de la turbomachine est convertie en énergie hydraulique et en énergie électrique. Le générateur prévu dans l'invention permet par conséquent l'alimentation de dispositifs électriques auxiliaires, tels des capteurs, présents dans le groupe de lubrification, sans devoir faire appel à des sources électriques extérieures au groupe de lubrification. Cela permet de se passer d'une alimentation en électricité du groupe de lubrification.

La présence du générateur électrique n'entraine pas de forte augmentation de poids du groupe de lubrification puisqu'il n'est guère plus lourd que la pompe qu'il remplace. C'est un avantage important pour un élément de turbomachine d'aéronef.

Par rapport à un système comportant une pompe traditionnelle et un générateur électrique traditionnel, le générateur électrique prévu dans l'invention permet une grande simplification de conception puisqu'un seul élément (le générateur électrique prévu dans l'invention) remplace deux éléments (la pompe traditionnelle et le générateur électrique traditionnel). Cela simplifie aussi la maintenance puisqu'une seule dépose est suffisante pour le générateur électrique prévu dans l'invention, au lieu d'une dépose pour une pompe traditionnelle et une dépose pour un générateur électrique traditionnel. En outre, le nombre de pièces est moindre et leur agencement permet une diminution de volume et une diminution de masse par rapport à un système comportant une pompe traditionnelle et un générateur électrique traditionnel. Cela permet que le générateur électrique prévu dans l'invention soit meilleur marché que ce comportant une pompe traditionnelle et un générateur électrique traditionnel.

Le générateur électrique prélève moins de puissance au dispositif mécanique d'entrainement qu'un système comportant une pompe traditionnelle et un générateur électrique traditionnel car le nombre d'éléments d'entrainement est réduit.

Le générateur électrique permet de réduire la consommation d'huile par rapport à un système comportant une pompe traditionnelle et un générateur électrique traditionnel car il permet de réduire le nombre de pièces nécessitant une lubrification.

Le générateur électrique prévu dans l'invention peut être appelé "dispositif de générateur-pompe", "générateur-pompe" ou "dynamo-pompe".

Dans un mode de réalisation, le générateur électrique prévu dans l'invention permet de fournir des puissances relativement faibles, de maximum 100 W, qui conviennent pour alimenter des dispositifs électriques auxiliaires tels des capteurs.

Le générateur électrique prévu dans l'invention est entrainé mécaniquement via le moyen d'entrainement et pas hydrauliquement. En effet, un entrainement hydraulique du générateur électrique ferait perdre de l'énergie hydraulique alors que le générateur électrique prévu dans l'invention permet de générer de l'énergie hydraulique.

Dans le cadre du présent document un "groupe de lubrification" est un ensemble d'équipements permettant la lubrification.

De préférence, le fluide pompé par la pompe à engrenage interne est un liquide. De préférence, le fluide pompé par la pompe à engrenage interne est un liquide de lubrification, par exemple de l'huile.

De préférence, le dispositif électrique auxiliaire ne fait pas partie du générateur électrique.

Dans le cadre du présent document, un couplage mécanique peut être par exemple une fixation directe (c'est-à-dire sans élément intermédiaire) ou une fixation indirecte (c'est-à-dire via au moins un élément intermédiaire). Un couplage mécanique peut être permanent ou temporaire. Un couplage mécanique peut être fixe ou permettre aux éléments couplés mécaniquement de se mouvoir l'un par rapport à l'autre.

Dans le cadre du présent document, un entrainement peut être par exemple un entrainement direct (c'est-à-dire sans élément intermédiaire) ou un entrainement indirect (c'est-à-dire via au moins un élément intermédiaire).

Dans le cadre du présent document, un "dispositif électrique auxiliaire" est un dispositif électrique qui nécessite une alimentation en électricité. De préférence le dispositif électrique auxiliaire demande une puissance électrique relativement faible, par exemple de 0,1 à 100 W. Il est de préférence inclus dans un groupe de lubrification comprenant le générateur électrique. Le dispositif électrique auxiliaire peut être par exemple un capteur de niveau d'huile, un capteur de degré de détérioration de l'huile ou un détecteur de particules dans l'huile. Le dispositif électrique auxiliaire peut être en-dehors du groupe de lubrification comprenant le générateur électrique. Dans le cas où groupe de lubrification comprenant le générateur électrique est intégré dans une turbomachine d'aéronef, le dispositif électrique auxiliaire peut faire partie d'un système d'injection de la turbomachine, d'un système de communication avec une cabine de l'aéronef ou d'un système FADEC de l'aéronef.

Le groupe de lubrification comprend en outre le dispositif électrique auxiliaire qui est connecté électriquement au générateur électrique via le moyen de connexion électrique.

Dans un tel groupe de lubrification, le dispositif électrique compris dans le groupe de lubrification est directement alimenté par une source électrique du groupe de lubrification. Cela permet une génération locale de l'électricité nécessaire au dispositif électrique auxiliaire. Cela évite un câblage électrique entrant ou sortant du groupe de lubrification. Cela permet aussi au fabricant du groupe de lubrification d'adapter directement les spécifications du générateur électrique à celles du ou des dispositif(s) électrique(s) auxiliaire(s). Le dispositif électrique auxiliaire peut par exemple être un capteur comme un capteur de niveau d'huile dans le groupe de lubrification ou un détecteur de particules dans le liquide de lubrification.

Selon un mode de réalisation possible de l'invention, le moyen d'entrainement est fixé au pignon.

Selon un mode de réalisation possible de l'invention, le moyen d'entrainement comprend un arbre de pignon.

L'arbre de pignon est de préférence dans l'axe de rotation du pignon.

Selon un mode de réalisation possible de l'invention, l'arbre de pignon comprend des dents d'engrènement agencées pour être engrenées par le dispositif mécanique d'entrainement.

Selon un mode de réalisation possible de l'invention, le moyen de connexion électrique comprend un fil électrique ou une pluralité de fils électriques.

Selon un mode de réalisation possible de l'invention, le générateur électrique comprend une connexion fluidique entre un espace de pompage situé entre le pignon et la couronne et le rotor, de façon à ce que le rotor soit immergé dans un fluide circulant dans l'espace de pompage.

Cela assure la lubrification du rotor si le fluide pompé est de un liquide de lubrification.

Selon un mode de réalisation possible de l'invention, le générateur électrique comprend une chemise d'étanchéité située entre le rotor et le stator.

La chemise d'étanchéité est un moyen de blocage de fluide. La chemise d'étanchéité est permet d'empêcher le fluide circulant dans la pompe, et en particulier dans l'espace de pompage, de rejoindre le stator. En effet, ce fluide pourrait endommager les bobines du stator. La chemise d'étanchéité est préférentiellement un élément essentiellement cylindrique imperméable au fluide pompé. Elle peut être appelée "chemise statorique". La chemise d'étanchéité est de préférence dans un matériau électriquement isolant pour qu'elle ne perturbe pas le signal magnétique entre le rotor et le stator.

Selon un mode de réalisation possible de l'invention, la chemise d'étanchéité est agencée pour servir de palier pour le rotor.

La distance entre la chemise d'étanchéité et le rotor est préférentiellement choisie pour qu'un film de liquide de lubrification se forme entre les deux, de façon à permettre une rotation douce et régulière du rotor alors que le stator reste immobile. Ce palier peut être considéré comme un palier hydraulique ou hydrodynamique.

Selon un mode de réalisation possible de l'invention, le générateur électrique comprend un moyen d'interruption permettant d'interrompre le transfert d'énergie électrique tout en maintenant les rotations du pignon et de la couronne.

Le moyen d'interruption peut interrompre la génération d'énergie électrique ou il peut interrompre le transfert d'énergie électrique vers le dispositif électrique auxiliaire. Le moyen d'interruption est de préférence situé sur le moyen de connexion électrique. Cela peut par exemple être un interrupteur situé sur le moyen de connexion électrique.

Selon un mode de réalisation possible de l'invention, le générateur électrique comprend un carter dont une surface intérieure définit une cavité dans laquelle sont situés le pignon, la couronne, le rotor et le stator, le stator étant couplé mécaniquement à ladite surface intérieure et le carter étant percé d'une première ouverture faisant partie de l'entrée fluidique, d'une deuxième ouverture faisant partie de la sortie fluidique et d'une troisième ouverture pour le moyen d'entrainement.

Le carter permet une bonne protection du générateur électrique. Les bobines du stator sont de préférence couplées mécaniquement au carter afin de gagner de la place et de réduire le nombre de pièces du générateur électrique. De préférence, le carter comprend une quatrième ouverture pour le moyen de connexion électrique.

Selon un mode de réalisation possible de l'invention, les entrée et sortie fluidiques ont une direction ayant une composante parallèle à l'axe de rotation de la couronne.

En effet, à cause des bobines, il est préférables que ces entrée et sortie ne soient pas radiales, mais aient une direction ayant une composante axiale ou aient une direction axiale. De préférence, les entrée et sortie de fluide sont essentiellement parallèles à l'axe de rotation de la couronne.

La turbomachine selon l'invention est particulièrement intéressante car elle permet une récupération d'une partie de l'énergie de rotation de l'arbre moteur en énergie électrique et pompage.

Le générateur électrique fait de préférence partie d'un groupe de lubrification de la turbomachine. En outre, le dispositif électrique auxiliaire fait partie du même groupe de lubrification.

Selon un mode de réalisation de l'invention, le dispositif mécanique d'entrainement comprend en outre une boite de réduction et/ou des engrenages couplant mécaniquement l'arbre moteur au moyen d'entrainement.

Selon un mode de réalisation de l'invention, le dispositif électrique auxiliaire fait partie d'un système d'injection de la turbomachine, d'un système de communication avec une cabine de l'aéronef ou d'un système FADEC de l'aéronef.

Par exemple, la turbomachine peut comprendre un système d'injection comprenant le dispositif électrique auxiliaire alimenté par le générateur. Il est aussi possible que la turbomachine soit en communication avec la cabine de l'aéronef grâce au dispositif électrique auxiliaire afin qu'un échange d'informations puisse être réalisé entre la cabine de l'aéronef et la turbomachine. Il est aussi possible que le dispositif électrique auxiliaire comprenne une partie d'un système FADEC installée dans la turbomachine.

Selon un deuxième aspect, l'invention propose une méthode de conversion d'énergie mécanique en énergie hydraulique et énergie électrique selon la revendication 13.

Les avantages mentionnés pour le dispositif s'appliquent mutatis mutandis à la méthode.

### Brève description des figures

D'autres caractéristiques et avantages de l'invention apparaîtront à la lecture de la description détaillée qui suit pour la compréhension de laquelle on se reportera aux figures annexées parmi lesquelles :
- la figure 1 est une vue éclatée d'un générateur électrique prévu dans un mode de réalisation de l'invention, et
- la figure 2 est une vue en coupe d'un générateur électrique prévu dans un mode de réalisation de l'invention.

### Modes de réalisation de l'invention

La présente invention est décrite avec des réalisations particulières et des références à des figures mais l'invention n'est pas limitée par celles-ci. Les dessins ou figures décrits ne sont que schématiques et ne sont pas limitants.

Dans le contexte du présent document, les termes « premier » et « deuxième » servent uniquement à différencier les différents éléments et n'impliquent pas d'ordre entre ces éléments.

Sur les figures, les éléments identiques ou analogues peuvent porter les mêmes références.

La figure 1 est une vue éclatée d'un générateur électrique 1 prévu dans un mode de réalisation de l'invention. Le générateur électrique comprend un pignon 11, une couronne 12 agencée autour du pignon 11 et un moyen d'entrainement couplé mécaniquement au pignon 11. Le moyen d'entrainement est prévu pour fournir au pignon 11 une énergie mécanique provenant d'un dispositif mécanique d'entrainement extérieur au générateur électrique 1. Selon un mode de réalisation, la couronne 12 et le pignon 11 ont des axes de rotation parallèles et décalés l'un par rapport à l'autre.

Dans un mode de réalisation, le moyen d'entrainement est fixé à une surface du pignon 11 perpendiculaire à l'axe de rotation du pignon 11. De préférence, le moyen d'entrainement comprend un arbre de pignon 23. L'arbre de pignon 23 peut comprendre des dents d'engrènement 24 agencées pour être engrenées par le dispositif mécanique d'entrainement.

Le pignon 11 et la couronne 12 forment une pompe à engrenage interne qui est comprise dans le générateur électrique 1. Dans la pompe à engrenage interne, la couronne 12 est entrainée mécaniquement par le pignon 11. Le pignon 11 présente des dents sur une surface extérieure qui sont engrenées avec des dents que la couronne 12 présente sur une surface intérieure. L'espace situé entre le pignon 11 et la couronne 12 est appelé espace de pompage 6 (visible figure 2). L'espace de pompage 6 comprend un premier espace, ou espace basse pression, sur lequel débouche une entrée fluidique du générateur électrique 1, et un deuxième espace, ou espace haute pression, sur lequel débouche une sortie fluidique du générateur électrique 1. Les rotations du pignon 11 et de la couronne 12 ont pour effet de déplacer un fluide depuis l'espace basse pression vers l'espace haute pression en le compressant. Le fluide sortant par la sortie fluidique est ainsi à une plus haute pression que le fluide entrant par l'entrée fluidique.

L'entrée fluidique forme une première connexion fluidique entre l'espace basse pression et une première conduite fluidique qui permet d'amener le fluide à la pompe à engrenage interne depuis un premier équipement extérieur au générateur électrique 1. La sortie fluidique forme une deuxième connexion fluidique entre l'espace haute pression et une deuxième conduite fluidique qui permet de faire sortir le fluide de la pompe à engrenage interne pour amener le fluide à un deuxième équipement extérieur au générateur électrique 1. La première et la deuxième conduites fluidiques sont de préférence partie d'un groupe de lubrification comprenant le générateur électrique 1.

Le générateur électrique 1 comprend aussi un rotor 13 comprenant des aimants 3 et un stator 14 situé autour du rotor 13. Les aimants 3 sont couplés mécaniquement à la couronne 12 de façon à ce que l'ensemble des aimants 3 tourne avec la couronne 12. Les aimants 3 sont de préférence fixés à la couronne 12. Les aimants 3 sont de préférence des aimants permanents. Dans un mode de réalisation, le rotor 13 comprend un support pour aimant 18 couplant mécaniquement les aimants 3 à la couronne 12. Optionnellement, le rotor 13 peut comprendre une frette 19 permettant d'augmenter sa solidité. Le stator 14 comprend des bobines conductrices agencées pour que la rotation du rotor 13 y génère une énergie électrique. Dans un mode de réalisation, le rotor 13 et le stator 14 sont configurés en cage d'écureuil.

Le générateur électrique 1 comprend aussi un moyen de connexion électrique (non-représenté) connecté électriquement aux bobines du stator 14 et permettant de transférer l'énergie électrique générée dans les bobines à un ou plusieurs dispositif(s) électrique(s) auxiliaire(s). De préférence, le moyen de connexion électrique comprend un fil électrique ou une pluralité de fils électriques. Le moyen de connexion électrique permet un couplage électrique ou électromagnétique entre les bobines et le dispositif électrique auxiliaire. Le moyen de connexion permet ainsi de fournir de l'électricité au dispositif électrique auxiliaire. Le dispositif électrique auxiliaire fait de préférence partie d'un groupe de lubrification dans lequel le générateur électrique 1 est intégré. Le dispositif électrique auxiliaire fait de préférence partie d'une turbomachine dans laquelle le générateur électrique 1 est intégré.

Dans un mode de réalisation, le générateur électrique 1 comprend un moyen d'interruption agencé pour interrompre la fourniture d'énergie électrique par le générateur électrique 1 tout en maintenant les rotations du pignon 11 et de la couronne 12, de façon à continuer la compression fluidique fournie par le générateur électrique 1.

Le générateur électrique 1 est de préférence agencé pour que la puissance électrique qu'il génère soit de 0,1 à 100 W, plus préférentiellement entre 1 et 50 W, encore plus préférentiellement entre 2 et 10 W. Cela correspond aux puissances généralement demandées par des dispositifs électriques auxiliaires tels des capteurs.

Le générateur électrique 1 est de préférence agencé pour que le voltage électrique qu'il génère soit de 1 mV à 10 V, plus préférentiellement de 10 mV à 1 V. Cela correspond aux voltages généralement demandés par des dispositifs électriques auxiliaires tels des capteurs.

Le générateur électrique 1 est préférentiellement compris dans un groupe de lubrification. Préférentiellement, le groupe de lubrification est compris dans une turbomachine. Le dispositif mécanique d'entrainement est de préférence compris dans la turbomachine ou dans le groupe de lubrification. Selon un mode de réalisation, le dispositif mécanique d'entrainement comprend un arbre moteur de la turbomachine. Selon un mode de réalisation, le dispositif mécanique d'entrainement comprend une boite de réduction. L'arbre moteur peut être connecté mécaniquement en rotation avec la boite de de réduction, par exemple par un engrenage, et la boite de réduction peut être connectée mécaniquement au moyen d'entrainement du générateur électrique 1, par exemple par un engrenage. Ainsi, la rotation de l'arbre moteur entraine la rotation du pignon 11.

Dans un mode de réalisation, le générateur électrique 1 est agencé pour qu'il existe une connexion fluidique entre l'espace de pompage 6 est le rotor 13 afin que le rotor 13 soit immergé dans le fluide. Cela permet d'assurer une bonne lubrification du rotor 13. La communication fluidique peut par exemple se faire via un espace de jeu entre la couronne 12 et des éléments adjacents à la couronne 12 et décalés axialement par rapport à la couronne 12.

Dans un mode de réalisation, le générateur électrique 1 comprend une chemise d'étanchéité 15 entre le rotor 13 et le stator 14 pour empêcher le fluide pompé par la pompe à engrenage interne d'entrer en contact avec le stator 14.

Dans un mode de réalisation, la chemise d'étanchéité 15 sert de pallier au rotor 13. Par exemple, le rotor 13 et la surface intérieure de la chemise d'étanchéité 15 peuvent être en contact fluidique avec l'espace de pompage 6, ce qui permet au fluide de baigner le rotor 13 et de créer un film lubrifiant entre le rotor 13 et la surface intérieure de la chemise d'étanchéité 15 pour que la chemise d'étanchéité 15 serve de pallier lisse au rotor 13.

La figure 2 est une vue en coupe du générateur électrique 1 prévu dans un mode de réalisation de l'invention. La figure 2 illustre un carter 16 du générateur électrique 1. Le carter 16 a une surface intérieure 17. La surface intérieure 17 a de préférence une partie cylindrique ayant pour axe de révolution l'axe de rotation de la couronne 12. La surface intérieure 17 de préférence deux parties d'extrémité (non-représentées) aux extrémités de la partie cylindrique. Les parties d'extrémité peuvent être essentiellement planes.

La surface intérieure 17 définit une cavité dans laquelle sont situés le pignon 11, la couronne 12, le rotor 13 et le stator 14. Dans un mode de réalisation, les bobines du stator 14 sont fixées à la surface intérieure 17.

Le carter 16 a de préférence une première ouverture pour l'entrée du fluide dans l'espace de pompage 6. Cette première ouverture fait partie de l'entrée fluidique du générateur électrique 1. La première ouverture a de préférence une direction ayant une composante parallèle à l'axe de rotation de la couronne 12. Autrement dit, la première ouverture est au moins partiellement axiale. Cela permet de simplifier l'agencement du générateur. Par exemple, la première ouverture peut être dans une des parties d'extrémité de la surface intérieure 17.

Le carter 16 a de préférence une deuxième ouverture pour la sortie du fluide de l'espace de pompage 6. Cette deuxième ouverture fait partie de la sortie fluidique du générateur électrique 1. La deuxième ouverture a de préférence une direction ayant une composante parallèle à l'axe de rotation de la couronne 12. Autrement dit, la deuxième ouverture est au moins partiellement axiale. Cela permet de simplifier l'agencement du générateur. Par exemple, la deuxième ouverture peut être dans une des parties d'extrémité de la surface intérieure 17.

Le carter 16 a de préférence une troisième ouverture pour le passage du moyen d'entrainement. La troisième ouverture est de préférence dans la continuation de l'axe de rotation du pignon 11. Par exemple, la troisième ouverture peut être dans une des parties d'extrémité de la surface intérieure 17. La troisième ouverture peut être agencée pour laisser passer l'arbre de pignon 23. Les dents d'engrènement de l'arbre de pignon 23 sont de préférence à l'extérieur du carter 16.

Le carter 16 a de préférence une quatrième ouverture pour le passage du moyen de connexion électrique.

En d'autres termes, l'invention se rapporte à une turbomachine d'aéronef comprenant un dispositif de générateur-pompe intégrant une pompe et un générateur électrique dans un volume particulièrement réduit. Une rotation d'un arbre de pignon 23 entraine une rotation d'un pignon 11 qui entraine une rotation d'une couronne 12. Les rotations du pignon 11 et de la couronne 12 créent un pompage de fluide d'une entrée fluidique vers une sortie fluidique du dispositif. Des aimants 3 sont fixés sur la couronne 12 de façon à former un rotor 13. La rotation de ce rotor 13 par rapport à un stator 14 entraine une production d'énergie électrique.

La présente invention a été décrite en relation avec des modes de réalisations spécifiques, qui ont une valeur purement illustrative et ne doivent pas être considérés comme limitatifs. D'une manière générale, la présente invention n'est pas limitée aux exemples illustrés et/ou décrits ci-dessus. L'usage des verbes « comprendre », « inclure », « comporter », ou toute autre variante, ainsi que leurs conjugaisons, ne peut en aucune façon exclure la présence d'éléments autres que ceux mentionnés. L'usage de l'article indéfini « un », « une », ou de l'article défini « le », « la » ou « l' », pour introduire un élément n'exclut pas la présence d'une pluralité de ces éléments. Les numéros de référence dans les revendications ne limitent pas leur portée.

## Revendications

1. Turbomachine d'aéronef comprenant
- un dispositif mécanique d'entrainement comprenant un arbre moteur ; et
- un groupe de lubrification comprenant un dispositif électrique auxiliaire et un générateur électrique (1) destiné à alimenter en électricité le dispositif électrique auxiliaire, le générateur électrique (1) comprenant:
• un pignon (11),
• un moyen d'entrainement couplé mécaniquement au pignon (11) de façon à entrainer le pignon (11) en rotation, et couplé mécaniquement au dispositif mécanique d'entrainement, de façon à ce que le dispositif mécanique d'entrainement puisse entrainer en rotation le pignon (11) via ledit moyen d'entrainement,
• une couronne (12) agencée autour du pignon (11) pour pouvoir être entrainée en rotation par le pignon (11) de façon à former une pompe à engrenage interne avec le pignon (11),
• une entrée fluidique permettant d'alimenter en fluide la pompe à engrenage interne depuis l'extérieur du générateur électrique (1),
• une sortie fluidique permettant de faire sortir le fluide de la pompe à engrenage interne vers l'extérieur du générateur électrique (1),
• des aimants (3) couplés mécaniquement à la couronne (12) de façon à tourner avec elle pour former un rotor (13),
• un stator (14) agencé autour du rotor (13) et comprenant des bobines de façon à ce qu'une rotation du rotor (13) génère une énergie électrique dans lesdites bobines, et
• un moyen de connexion électrique connecté électriquement aux bobines et au dispositif électrique auxiliaire et agencé pour transférer une énergie électrique générée dans lesdites bobines au dispositif électrique auxiliaire,
de sorte que le générateur électrique (1) est capable de compresser un fluide et de générer de l'énergie électrique lorsque le pignon (11) est entrainé en rotation par le moyen d'entrainement.

2. Turbomachine d'aéronef selon la revendication 1, **caractérisé en ce que** le dispositif électrique auxiliaire comprend un capteur, par exemple un capteur de niveau d'huile dans le groupe de lubrification ou un détecteur de particules dans un liquide de lubrification circulant dans le groupe de lubrification.

3. Turbomachine d'aéronef selon l'une quelconque des revendications précédentes, **caractérisé en ce que** le moyen d'entrainement est fixé au pignon (11).

4. Turbomachine d'aéronef selon la revendication précédente, **caractérisé en ce que** le moyen d'entrainement comprend un arbre de pignon (23).

5. Turbomachine d'aéronef selon la revendication précédente, **caractérisé en ce que** l'arbre de pignon (23) comprend des dents d'engrènement (24) agencées pour être engrenées par le dispositif mécanique d'entrainement.

6. Turbomachine d'aéronef l'une quelconque des revendications précédentes, **caractérisé en ce que** le générateur électrique (1) comprend une connexion fluidique entre un espace de pompage (6) situé entre le pignon (11) et la couronne (12) et le rotor (13), de façon à ce que le rotor (13) soit immergé dans un fluide circulant dans l'espace de pompage (6).

7. Turbomachine d'aéronef selon l'une quelconque des revendications précédentes, **caractérisé en ce que** le générateur électrique (1) comprend en outre une chemise d'étanchéité (15) située entre le rotor (13) et le stator (14).

8. Turbomachine d'aéronef selon la revendication précédente, **caractérisé en ce que** la chemise d'étanchéité (15) est agencée pour servir de palier pour le rotor (13).

9. Turbomachine d'aéronef selon l'une quelconque des revendications précédentes, comprenant en outre un moyen d'interruption permettant d'interrompre le transfert d'énergie électrique tout en maintenant les rotations du pignon (11) et de la couronne (12).

10. Turbomachine d'aéronef selon l'une quelconque des revendications précédentes, **caractérisé en ce que** le générateur électrique (1) comprend en outre un carter (16) dont une surface intérieure (17) définit une cavité dans laquelle sont situés le pignon (11), la couronne (12), le rotor (13) et le stator (14), le stator (14) étant couplé mécaniquement à ladite surface intérieure (17) et le carter (16) étant percé d'une première ouverture faisant partie de l'entrée fluidique, d'une deuxième ouverture faisant partie de la sortie fluidique et d'une troisième ouverture pour le moyen d'entrainement.

11. Turbomachine d'aéronef selon l'une quelconque des revendications précédentes, dans laquelle le dispositif mécanique d'entrainement comprend en outre une boite de réduction et/ou des engrenages couplant mécaniquement l'arbre moteur au moyen d'entrainement.

12. Turbomachine d'aéronef selon l'une quelconque des revendications précédentes, dans laquelle le dispositif électrique auxiliaire fait partie d'un système d'injection de la turbomachine, d'un système de communication avec une cabine de l'aéronef ou d'un système FADEC de l'aéronef.

13. Méthode de conversion d'énergie mécanique en énergie hydraulique et énergie électrique et comprenant les étapes de:
• fournir une turbomachine d'aéronef selon l'une quelconque des revendications précédentes,
• fournir une énergie mécanique au moyen d'entrainement dudit générateur électrique (1) de façon à faire tourner le pignon (11) dudit générateur électrique (1) pour qu'il entraine la couronne (12) et le rotor (13) dudit générateur électrique (1), les rotations du pignon (11) et de la couronne (12) créant un pompage de fluide de l'entrée fluidique vers la sortie fluidique dudit générateur électrique (1), et la rotation du rotor (13) par rapport au stator (14) dudit générateur électrique (1) générant une énergie électrique dans les bobines du stator (14).

## Patentansprüche

1. Turbostrahltriebwerk eines Luftfahrzeugs, Folgendes umfassend
- eine mechanische Antriebsvorrichtung, die eine Motorwelle umfasst; und
- eine Schmiereinheit, die eine elektrische Hilfsvorrichtung und einen elektrischen Generator (1) umfasst, der dazu bestimmt ist, die elektrische Hilfsvorrichtung mit Elektrizität zu versorgen, wobei der elektrische Generator (1) Folgendes umfasst:
• ein Ritzel (11),
• ein Antriebsmittel, das mechanisch mit dem Ritzel (11) derart gekoppelt ist, um das Ritzel (11) in Drehung anzutreiben, und mechanisch mit der mechanischen Antriebsvorrichtung derart gekoppelt ist, dass die mechanische Antriebsvorrichtung das Ritzel (11) über das Antriebsmittel in Drehung antreiben kann,
• eine Krone (12), die um das Ritzel (11) eingerichtet ist, um von dem Ritzel (11) derart in Drehung angetrieben werden zu können, um eine Pumpe mit Innengetriebe mit dem Ritzel (11) zu bilden,
• einen Fluideinlass, der es erlaubt, die Pumpe mit Innengetriebe von außerhalb des elektrischen Generators (1) mit Fluid zu versorgen,
• einen Fluidauslass, der es erlaubt, das Fluid aus der Pumpe mit Innengetriebe nach außerhalb des elektrischen Generators (1) austreten zu lassen,
• Magnete (3), die mechanisch mit der Krone (12) derart gekoppelt sind, um sich mit ihr zu drehen, um einen Rotor (13) zu bilden,
• einen Stator (14), der um den Rotor (13) eingerichtet ist und Spulen derart umfasst, dass eine Drehung des Rotors (13) eine elektrische Energie in den Spulen erzeugt, und
• ein elektrisches Verbindungsmittel, das elektrisch mit den Spulen und mit der elektrischen Hilfsvorrichtung verbunden und eingerichtet ist, um eine elektrische Energie, die in den Spulen erzeugt wird, zu der elektrischen Hilfsvorrichtung derart zu übertragen,
dass der elektrische Generator (1) fähig ist, ein Fluid zu komprimieren und elektrische Energie zu erzeugen, wenn das Ritzel (11) von dem Antriebsmittel in Drehung angetrieben wird.

2. Turbostrahltriebwerk eines Luftfahrzeugs nach Anspruch 1, **dadurch gekennzeichnet, dass** die elektrische Hilfsvorrichtung einen Sensor, zum Beispiel einen Ölpegelsensor, in der Schmiereinheit oder einen Teilchendetektor in einer Schmierflüssigkeit, die in der Schmiereinheit zirkuliert, umfasst.

3. Turbostrahltriebwerk eines Luftfahrzeugs nach einem der vorstehenden Ansprüche, **dadurch gekennzeichnet, dass** das Antriebsmittel an dem Ritzel (11) befestigt ist.

4. Turbostrahltriebwerk eines Luftfahrzeugs nach dem vorstehenden Anspruch, **dadurch gekennzeichnet, dass** das Antriebsmittel eine Ritzelwelle (23) umfasst.

5. Turbostrahltriebwerk eines Luftfahrzeugs nach dem vorstehenden Anspruch, **dadurch gekennzeichnet, dass** die Ritzelwelle (23) Eingriffszähne (24) umfasst, die eingerichtet sind, dass die mechanische Antriebsvorrichtung in sie eingreift.

6. Turbostrahltriebwerk eines Luftfahrzeugs nach einem der vorstehenden Ansprüche, **dadurch gekennzeichnet, dass** der elektrische Generator (1) eine Fluidverbindung zwischen einem Pumpraum (6), der zwischen dem Ritzel (11) und der Krone (12) und dem Rotor (13) derart liegt, dass der Rotor (13) in ein Fluid eingetaucht ist, das in dem Pumpraum (6) zirkuliert, umfasst.

7. Turbostrahltriebwerk eines Luftfahrzeugs nach einem der vorstehenden Ansprüche, **dadurch gekennzeichnet, dass** der elektrische Generator (1) weiter eine Abdichtungshülse (15) umfasst, die zwischen dem Rotor (13) und dem Stator (14) liegt.

8. Turbostrahltriebwerk eines Luftfahrzeugs nach dem vorstehenden Anspruch, **dadurch gekennzeichnet, dass** die Abdichtungshülse (15) eingerichtet ist, um für den Rotor (13) als Lager zu dienen.

9. Turbostrahltriebwerk eines Luftfahrzeugs nach einem der vorstehenden Ansprüche, das weiter ein Unterbrechungsmittel umfasst, das es erlaubt, den Transfer elektrischer Energie zu unterbrechen, während gleichzeitig die Drehungen des Ritzels (11) und der Krone (12) aufrechterhalten werden.

10. Turbostrahltriebwerk eines Luftfahrzeugs nach einem der vorstehenden Ansprüche, **dadurch gekennzeichnet, dass** der elektrische Generator (1) weiter ein Gehäuse (16) umfasst, von dem eine Innenoberfläche (17) einen Hohlraum definiert, in dem das Ritzel (11), die Krone (12), der Rotor (13) und der Stator (14) liegen, wobei der Stator (14) mechanisch an die Innenoberfläche (17) gekoppelt ist, und das Gehäuse (16) von einer ersten Öffnung, die Teil des Fluideinlasses ist, einer zweiten Öffnung, die Teil des Fluidauslasses ist, und einer dritten Öffnung für das Antriebsmittel durchbohrt ist.

11. Turbostrahltriebwerk eines Luftfahrzeugs nach einem der vorstehenden Ansprüche, wobei die mechanische Antriebsvorrichtung weiter ein Untersetzungsgetriebe und/oder Räderwerke, die die Motorwelle mechanisch mit dem Antriebsmittel koppeln, umfasst.

12. Turbostrahltriebwerk eines Luftfahrzeugs nach einem der vorstehenden Ansprüche, wobei die elektrische Hilfsvorrichtung Teil eines Einspritzsystems des Turbostrahltriebwerks, eines Systems zur Kommunikation mit einer Kabine des Luftfahrzeugs oder eines FADEC-Systems des Luftfahrzeugs ist.

13. Verfahren zur Umwandlung mechanischer Energie in hydraulische Energie und elektrische Energie, und das die folgenden Schritte umfasst:
• Bereitstellen eines Turbostrahltriebwerks eines Luftfahrzeugs nach einem der vorstehenden Ansprüche,
• Bereitstellen einer mechanischen Energie für das Antriebsmittel des elektrischen Generators (1) derart, um das Ritzel (11) des elektrischen Generators (1) drehen zu lassen, damit es die Krone (12) und den Rotor (13) des elektrischen Generators (1) antreibt, wobei die Drehungen des Ritzels (11) und der Krone (12) ein Pumpen des Fluids von dem Fluideingang zu dem Fluidausgang des elektrischen Generators (1) bewirken, und die Drehung des Rotors (13) in Bezug auf den Stator (14) des elektrischen Generators (1) eine elektrische Energie in den Spulen des Stators (14) erzeugt.

## Claims

1. Aircraft turbine engine comprising
- a mechanical drive device comprising a drive shaft; and
- a lubrication unit comprising an auxiliary electrical device and an electrical generator (1) intended to supply the auxiliary electrical device with electricity, the electrical generator (1) comprising:
• a pinion (11),
• a drive means mechanically coupled with the pinion (11) so as to drive the pinion (11) in rotation, and mechanically coupled with the mechanical drive device, so that the mechanical drive device can drive the pinion (11) in rotation via said drive means,
• a ring (12) arranged around the pinion (11) to be able to be driven in rotation by the pinion (11) so as to form an inner gear pump with the pinion (11),
• a fluid inlet making it possible to supply the inner gear pump with fluid from the outside of the electrical generator (1),
• a fluid outlet making it possible to make the fluid exit from the inner gear pump outwards from the electrical generator (1),
• magnets (3) mechanically coupled with the ring (12) so as to rotate with it to form a rotor (13),
• a stator (14) arranged around the rotor (13) and comprising coils such that a rotation of the rotor (13) generates an electrical energy in said coils, and
• an electrical connection means electrically connected to the coils and to the auxiliary electrical device and arranged to transfer an electrical energy generated in said coils to the auxiliary electrical device,
such that the electrical generator (1) is capable of compressing a fluid and of generating electrical energy when the pinion (11) is driven in rotation by the drive means.

2. Aircraft turbine engine according to claim 1, **characterised in that** the auxiliary electrical device comprises a sensor, for example an oil level sensor in the lubrication unit or a particle detector in a lubrication liquid circulating in the lubrication unit.

3. Aircraft turbine engine according to any one of the preceding claims, **characterised in that** the drive means is fixed to the pinion (11).

4. Aircraft turbine engine according to the preceding claim, **characterised in that** the drive means comprises a pinion shaft (23).

5. Aircraft turbine engine according to the preceding claim, **characterised in that** the pinion shaft (23) comprises gear teeth (24) arranged to be meshed by the mechanical drive device.

6. Aircraft turbine engine according to any one of the preceding claims, **characterised in that** the electrical generator (1) comprises a fluid connection between a pumping space (6) situated between the pinion (11) and the ring (12) and the rotor (13), so that the rotor (13) is immersed in a fluid circulating in the pumping space (6).

7. Aircraft turbine engine according to any one of the preceding claims, **characterised in that** the electrical generator (1) further comprises a sealing jacket (15) situated between the rotor (13) and the stator (14).

8. Aircraft turbine engine according to the preceding claim, **characterised in that** the sealing jacket (15) is arranged to be used as a bearing for the rotor (13).

9. Aircraft turbine engine according to any one of the preceding claims, further comprising an interruption means making it possible to interrupt the electrical energy transfer while maintaining the rotations of the pinion (11) and of the ring (12).

10. Aircraft turbine engine according to any one of the preceding claims, **characterised in that** the electrical generator (1) further comprises a casing (16) of which an inner surface (17) defines a cavity wherein the pinion (11), the ring (12), the rotor (13) and the stator (14) are situated, the stator (14) being mechanically coupled to said inner surface (17) and the casing (16) being bored with a first opening forming part of the fluid inlet, with a second opening forming part of the fluid outlet and with a third opening for the drive means.

11. Aircraft turbine engine according to any one of the preceding claims, wherein the mechanical drive device further comprises a reduction gear and/or gear casing mechanically coupling the drive shaft to the drive means.

12. Aircraft turbine engine according to any one of the preceding claims, wherein the auxiliary electrical device forms part of an injection system of the turbine engine, a system for communicating with a cabin of the aircraft or a FADEC system of the aircraft.

13. Method for converting mechanical energy into hydraulic energy and electrical energy and comprising steps of:
• supplying an aircraft turbine engine according to any one of the preceding claims,
• supplying a mechanical energy to the means for driving said electrical generator (1) so as to make the pinion (11) of said electrical generator (1) rotate, such that it drives the ring (12) and the rotor (13) of said electrical generator (1), the rotations of the pinion (11) and of the ring (12) creating a fluid pumping of the fluid inlet to the fluid outlet of said electrical generator (1), and the rotation of the rotor (13) with respect to the stator (14) of said electrical generator (1) generating an electrical energy in the coils of the stator (14).
